# EUROPÄISCHE PATENTSCHRIFT

(11) **EP 2 123 559 B1**
(45) Veröffentlichungstag und Bekanntmachung des Hinweises auf die Patenterteilung: **13.07.2011**
(21) Anmeldenummer: 08009172.1
(22) Anmeldetag: 19.05.2008
(51) Int. Cl.: B65B 3/04, B65B 59/02, B65B 61/18, B65B 65/00

(54) **Vorrichtung zum Mischen und Verpacken von Parfüm**
Device for mixing and packaging perfume
Dispositif de mélange et d'emballage de parfum

(43) Veröffentlichungstag der Anmeldung: 25.11.2009
(73) Patentinhaber: Gavrilovic, Rade, 40476 Düsseldorf (DE)
(72) Erfinder: Spikker, Helmut, 59229 Ahlen (DE)
(74) Vertreter: Behrendt, Arne

(56) Entgegenhaltungen:
- US-A- 3 090 478
- US-A1- 2003 014 324
- US-B1- 6 317 648

## Beschreibung

Die Erfindung betrifft eine Vorrichtung zum Mischen und Verpacken von Parfüm, welches im Hinblick auf seine Zusammensetzung, seine Verpackung und seine Kennzeichnung an individuelle Kundenwünsche anpassbar ist.

Eine derartige Vorrichtung ist beispielsweise aus der US 2003/0014324 A1 bekannt. Die bekannte Vorrichtung soll zum Beispiel im Einzelhandel zum Einsatz kommen, wo dem Kunden nach individueller Beratung durch einen Verkäufer ein nach seinen persönlichen Wünschen zusammengesetztes und verpacktes Parfüm ausgehändigt wird.

Alternativ soll der Kunde seine individuellen Wünsche per Telefon oder Internet vorbringen können und das individuelle Produkt dann auf dem Versandwege erhalten.

Dabei ist die Herstellung des Parfüms und dessen individuelle Verpackung und Kennzeichnung noch weitgehend personalabhängig und hat darüber hinaus noch eine verhältnismäßig geringe Variationsbreite im Hinblick auf die individuellen Kundenwünsche.

Aus US 6317648 ist eine Vorrichtung gemäß dem Oberbegriff des Anspruchs 1 bekannt.

Es ist deshalb Aufgabe der Erfindung, eine Vorrichtung der eingangs genannten Art zu schaffen, die vollautomatisch arbeitet und dennoch eine außerordentlich große Variationsbreite im Hinblick auf die individuelle Zusammensetzung des Parfüms, die individuelle Ausgestaltung der zugehörigen Flaschen, des Zubehörs und der Verpackungen ermöglicht.

Gegenstand der Erfindung ist eine Vorrichtung zum Mischen und Verpacken von Parfüm, welches im Hinblick auf seine Zusammensetzung, seine Verpackung und seine Kennzeichnung an individuelle Kundenwünsche anpassbar ist, gemäß Anspruch 1.

Die Vorrichtung gemäß der Erfindung macht es erstmals möglich, vollautomatisch gemischtes und abgepacktes Parfüm zur Verfügung zu stellen, welches sich Flasche für Flasche individuell unterscheidet, und zwar sowohl in der Mischung der für das Parfüm verwendeten Riechstoffe und Lösungsmittel, als auch in der Form und Größe der Flasche, der verwendeten Zerstäuberpumpen, der Verschlusskappen, etwa verwendeter Dekorringe, allen Aufschriften und Kennzeichnungen bestehend aus frei wählbaren individuellen Aufschriften und Pflichtangaben, in den Kartons für die Umverpackung der Flaschen oder in den Aufschriften oder Aufklebeetiketten der Kartons. Auf diese Weise ist es für den Kunden erstmals möglich, für den eigenen Bedarf oder als individuelles Geschenk ein Parfüm eigener Art und eigener Aufmachung zu kreieren und dieses Parfum zu vertretbaren Preisen individuell fertigen zu lassen. Die große Variationsbreite ergibt sich daraus, dass man den mit den Flaschenträgern umlaufende Datenträgern jeweils individuell beliebige Informationen mitgeben kann, die an den einzelnen Arbeitsstationen der Vorrichtung ausgelesen werden und zur Steuerung der jeweiligen Arbeitsgänge herangezogen werden. Die mit den Flaschenträgern umlaufenden Datenträger machen den Verfahrensablauf besonders fehlertolerant, weil die aufeinander folgenden Arbeitsvorgänge an den in den Flaschenträgern transportierten Flaschen weitestgehend unabhängig voneinander bleiben, so dass sich ein an einer Arbeitsstation auftretender zufälliger Fehler nicht oder nur geringfügig auf die Arbeitsvorgänge an den nachfolgenden Arbeitsstationen auswirkt.

Die Vorrichtung gemäß der Erfindung enthält zunächst eine Arbeitsstation zum individuell dosierbaren Befüllen der Flaschen mit Riechstoffen. Die verschiedenen Riechstoffe werden jeweils mit genau steuerbaren Mikropumpen exakt dosiert in die Flaschen eingefüllt. Die verschiedenen Riechstoffe sind nach einem besonderen System vorgemischt, so dass sich aus z.B. 10 bis 20 Vormischungen eine sehr große Zahl von Parfüms mit unterschiedlicher Kopf-, Herz- und Basisnote herstellen lässt. Die Mikropumpen in dieser Arbeitsstation werden anhand von Informationen gesteuert, die eine Auslesevorrichtung dieser Arbeitsstation zuvor vom Datenträger des vorbei laufenden Flaschenträgers abgelesen hat. Weiterhin enthält die Arbeitsstation eine Auffüllvorrichtung zum Auffüllen der Flaschen mit Lösungsmittel bis zu einem vorgegebenen Füllstand vor. Diese Auffüllvorrichtung arbeitet ebenfalls mit einer genau steuerbaren Mikropumpe, die anhand der von dem jeweiligen Datenträger abgelesenen Informationen die Flasche mit genauso viel Lösungsmittel, z.B. Alkohol, auffüllt, dass ein vorgegebener Füllstand erreicht wird.

Weiterhin hat die Vorrichtung gemäß der Erfindung zweckmäßig eine Arbeitsstation zum Aussuchen, Anpassen und Einsetzen einer jeweils individuellen Sprühpumpe. Diese Arbeitsstation enthält in einem Magazin Sprühpumpen in unterschiedlicher Farbe und Aufmachung bereit, die individuell Flasche für Flasche ausgesucht und auf die jeweilige Flasche aufgesetzt werden.

Um erforderlichenfalls die Länge des Saugschlauches der Sprühpumpe der jeweiligen Flaschengröße anpassen zu können, enthält die zuletzt genannte Arbeitsstation eine Schneidvorrichtung zum individuellen Ablängen des Sprühpumpenschlauches. Mit dieser Schneidvorrichtung kann die Länge des Sprühpumpenschlauches an die Größe der jeweiligen Flasche angepasst werden. Letzteres spart im Ergebnis Platz im Magazin für die Sprühpumpen, weil man nur noch Sprühpumpen mit einem einheitlich langen Sprühpumpenschlauch bereithalten muss. Alle Vorgänge bei der Auswahl, dem Anpassen und dem Einsetzen der Sprühpumpe werden in dieser Arbeitsstation von Informationen gesteuert, die zuvor mittels der Auslesevorrichtung vom Datenträger des sich vorbeibewegenden Flaschenträgers abgelesen worden sind.

Analog zu den zuvor beschriebenen Arbeitsstationen arbeiten auch weitere an der Vorrichtung gemäß der Erfindung vorgesehenen Arbeitsstationen zum Aufkrimpen der eingesetzten Sprühpumpe, zum Aussuchen und Aufsetzen von individuellen Dekorringen sowie zum Aussuchen und Aufsetzen von individuellen Verschlusskappen. Alle diese Arbeitsgänge an diesen Arbeitsstationen werden ebenfalls anhand von Informationen gesteuert, die vorab von den sich vorbeibewegenden Datenträgern abgelesen worden sind.

Weiterhin enthält die Vorrichtung gemäß der Erfindung zweckmäßig eine Arbeitsstation zum Bedrucken und Aufkleben von Flaschenetiketten, die individuelle Informationen zum Flascheninhalt enthalten. Diese Arbeitsstation enthält eine Ausiesevorrichtung für die an den Flaschenträgern befindlichen Datenträger. Diese Auslesevorrichtung entnimmt dem Datenträger Informationen darüber, was auf die Flaschenetiketten der jeweils vorbeilaufenden Flasche aufgedruckt werden soll. Dementsprechend werden in dieser Arbeitsstation die Flaschenetiketten bedruckt und auf die Flasche aufgeklebt.

Nachfolgend enthält die Vorrichtung gemäß der Erfindung eine Arbeitsstation zum Bedrucken und Aufkleben von Bodenetiketten, die Pflichtangaben zum Flascheninhalt enthalten. Dieser Arbeitsstation arbeitet im Prinzip ebenso, wie die vorstehend beschriebene Arbeitsstation für das Bedrucken von Flaschenetiketten, mit dem Unterschied, dass die Bodenetiketten mit den gesetzlich vorgeschriebenen Pflichtangaben zum Flascheninhalt bedruckt werden. Die erforderlichen Informationen für die Pflichtangaben entnimmt auch diese Bearbeitungsstation wieder den Datenträgern an den gerade vorbeilaufenden Flaschenträgern.

Die letzte mit den umlaufenden Flaschenträgern und den diesen zugeordneten Datenträgern zusammenwirkende Arbeitsstation ist eine Arbeitsstation für die Zuführung von der jeweiligen Flaschenform angepassten Kartoneinlagen mit einheitlichen Außenabmessungen und für das Einlegen der Flaschen in diese Kartoneinlagen bei gleichzeitiger Datenübergabe vom Datenträger an eine nachfolgende Kartonier- und Etikettendruckvorrichtung für individuelle Kartonetiketten. Die an dieser Arbeitsstation zugeführten Kartoneinlagen haben der jeweiligen Flaschenform und Flaschengröße angepasste Innenabmessungen und einheitliche Außenabmessungen, so dass sie nachfolgend zusammen mit der jeweils aufgenommenen Flasche in einheitlich große Kartons eingeschoben werden können. Infolgedessen können die Produkte nunmehr der Handhabung durch eine handelsübliche Kartoniervorrichtung überlassen werden. Um die einheitlich große Kartons allerdings noch individuell beschriften zu können, werden hier die vom Datenträger abgelesenen Informationen für einen individuellen Etikettendruck ausgelesen und über eine entsprechende Datenschnittstelle an eine Etikettendruckvorrichtung der Kartoniervorrichtung übergeben. Alternativ können die fertigen Kartons auch mittels einer Laser-Druckvorrichtung beschriftet werden.

Ein Ausführungsbeispiel der Erfindung wird im folgenden anhand der Zeichnung näher erläutert.

Es zeigen:
- Fig.1:: Schematisch eine Seitenansicht von fünf aufeinander folgenden Flaschenträgern;
- Fig.2:: eine Draufsicht zu Figur 1;
- Fig.3:: schematisch eine Draufsicht auf ein Ausführungsbeispiel der Vorrichtung gemäß der Erfindung.

Im Figur 1 sind in die Flaschenträger mit dem Bezugszeichen 1 und in die darin eingesetzten Flaschen unterschiedlicher Form und Größe jeweils mit dem Bezugszeichen 2 bezeichnet. Es ist zu erkennen, dass die Flaschenträger 1 jeweils so ausgebildet sind, dass die darin aufgenommenen Flaschen 2 von außen zugänglich sind, damit sie an den einzelnen Arbeitsstationen für die Handhabung erreichbar sind. Die Flaschenträger haben unten Rollen oder Gleitkufen 3, auf denen sie entlang einer Führungsbahn 4 bewegt werden können. Außerdem sind in die Flaschenträger 1 seitlich mit Datenträgern 5 (RFID-Chips) versehen, deren Information berührungslos ausgelesen werden kann, wenn sich die Datenträger 5 an einer entsprechenden Auslesevorrichtung 6 vorbeibewegen, die sich an den einzelnen Arbeitsstationen der Vorrichtung befinden, wie weiter unten noch erläutert wird.

Im Figur 3 ist mit dem Bezugszeichen 10 ein Flaschenträgerlager bezeichnet, in welchem eine große Zahl von unterschiedlichen Flaschenträgern 1 mit unterschiedlichen Flaschenaufnahmen bereitgehalten wird, die mittels einer entsprechend ausgestalteten Handhabungsvorrichtung 11 in der jeweils gewünschten Reihenfolge auf die Führungsbahn 4 aufgegeben werden können. Die Reihenfolge richtet sich - rechnergesteuert - danach, welcher Flaschen Typ für das jeweilige Produkt benötigt wird.

Die Flaschenträger 1 werden dann entlang der Führungsbahn 4 nach links verschoben und passieren dabei die Auslesevorrichtung 6 eines Flaschenlagers 12, in welchem Flaschen 2 unterschiedlicher Größe und Form bereitgehalten werden. Eine dem Flaschenlager 12 nachgeschaltete Handhabungsvorrichtung 13 sucht rechnergesteuert die jeweils passende Flasche 2 aus dem Flaschenlager 12 heraus und legt sie in den jeweils richtigen Flaschenträger 1.

Anschließend durchläuft der mit der Flasche 2 beladene Flaschenträger 1 eine Arbeitsstation 14 zum individuell dosierbaren Befüllen der Flaschen 2 mit Riechstoffen. Auch die Arbeitsstation 14 ist mit einer Auslesevorrichtung 6 versehen, die auf die auf dem Datenträger 5 gespeicherten Daten zugreift. Die Arbeitsstation 14 enthält eine Vielzahl von Mikropumpen 15, die rechnergesteuert jeweils genau dosiert Riechstoffe oder Riechstoffgemische in die Flaschen 2 einspritzten, und zwar derart, dass die jeweils angestrebte Duftnote nach Basis-, Herz- und Kopfnote erreicht wird.

Weiterhin enthält die Arbeitsstation 14 eine Auffüllvorrichtung 16 zum Auffüllen der Flaschen 2 mit Lösungsmittel (Alkohol) bis zu einem vorgegebenen Füllstand. Die erforderliche Menge an Lösungsmittel wird hier wiederum rechnergesteuert anhand von Daten ermittelt, die mittels Auslesevorrichtung 6 von dem zu dieser Flasche 2 gehörenden Datenträger 5 abgelesen worden ist.

Als nächstes durchlaufen die mit den Flaschen 2 beladenen Flaschenträger eine Arbeitsstation 17 zum Aussuchen, Anpassen und Einsetzen einer jeweils individuellen Sprühpumpe. Auch hier wird zunächst mittels einer der Arbeitsstation 17 zugeordneten Auslesevorrichtung 6 der für diese Arbeitsgänge erforderliche Datensatz von dem Datenträger 5 abgelesen. Sodann wird aus einem Magazin eine Sprühpumpe mit passender Farbe und gewünschte Ausgestaltung ausgesucht. Dabei haben die Schläuche der Sprühpumpen zunächst eine einheitliche Länge. Sie werden an die Tiefe der jeweiligen Flasche 2 dadurch angepasst, dass sie mit Hilfe einer Schneidvorrichtung 18 in der jeweils richtigen Länge abgelängt werden. Abschließend werden in die so angepassten Sprühpumpen in die Flaschen 2 eingesetzt.

Die eingesetzten Sprühpumpen werden sodann in einer nachfolgenden Arbeitsstation 19 aufgekrimpt. Auch die Arbeitsstation 19 enthält wieder einer Auslesevorrichtung 6 zum Auslesen der für die Arbeitsgänge erforderlichen Informationen vom Datenträger 5.

Nachfolgend ist eine Arbeitsstation 20 zum Aussuchen und Aufsetzen von individuellen Dekorringen vorgesehen. Auch diese Arbeitsstation 20 hat wieder eine Auslesestation 6 zum Auslesen der für diesen Arbeitsgang erforderlichen Informationen.

Das gleiche gilt für die nachfolgende Arbeitsstation 21 zum Aussuchen und Aufsetzen von individuellen Verschlusskappen.

Nachfolgend passiert der mit der jeweiligen Flasche 2 beladene Flaschenträger 1 die Ausiesevorrichtung 6 einer Arbeitsstation 22 zum Bedrucken und Aufkleben von Flaschenetiketten. Die Arbeitsstation 22 enthält einen Etikettendrucker, der rechnergesteuert die vom Datenträger 5 abgelesenen individuellen Informationen auf die Flaschenetiketten druckt und die Flaschenetiketten sodann mittels einer Etikettenklebevorrichtung auf die Flasche 2 aufklebt.

Sodann passiert der mit der Flasche 2 beladene Flaschenträger 1 eine Arbeitsstation 23 zum Bedrucken und Aufkleben von Bodenetiketten, welche die Pflichtangaben zum Flascheninhalt enthalten. Auch die Arbeitsstation 23 enthält einen Etikettendrucker zum Bedrucken der Bodenetiketten und eine Klebevorrichtung zum Verkleben der Bodenetiketten an den Flaschen 2. Der erforderliche Inhalt der Bodenetiketten wird an der Arbeitsstation 23 ebenfalls mittels einer Auslesevorrichtung 6 von dem Datenträger 5 abgelesen.

Die letzte Arbeitsstation, an der mit Hilfe einer Auslesestation 6 Daten von dem Datenträger 5 des Flaschenträgers 2 abgelesen werden, ist die Arbeitsstation 24 für die Zuführung von der jeweiligen Flaschenform angepassten Kartoneinlagen mit einheitlichen Außenabmessungen und für das Einlegen der Flaschen 2 in diese Kartoneinlagen. Hier werden die Flaschen 2 nämlich endgültig von den Flaschenträgern 1 getrennt und zusammen mit den sie umgebenden Kartoneinlagen in einheitlich große Kartons geschoben. Demzufolge kann die weitere Handhabung der mit den Flaschen gefüllten Kartons in einer handelsüblichen Kartoniervorrichtung vorgenommen werden. Lediglich die auf diese Kartons aufzuklebenden Etiketten werden noch individuell bedruckt, und zwar anhand von Daten, die mit Hilfe der an der Arbeitsstation 24 befindlichen Auslesevorrichtung 6 gewonnen worden sind und über eine geeignete Schnittstelle an eine Etikettendruckvorrichtung der Kartoniervorrichtung weitergegeben werden. Alternativ könne die Kartons auch unter Hilfe einer rechnergesteuerten Laserdruckvorrichtung beschriftet werden.

Die entleerten Flaschenträger 2 werden von hier aus wieder dem Flaschenträgerlager 10 zugeführt und dort geordnet eingelagert, um für einen nachfolgenden Rundlauf zur Verfügung zu stehen.

## Patentansprüche

1. Vorrichtung zum Mischen und Verpacken von Parfüm, welches im Hinblick auf seine Zusammensetzung, seine Verpackung und seine Kennzeichnung an individuelle Kundenwünsche anpassbar ist, mit einer rechnergesteuerten Abfüll- und Verpackungsanlage und in dieser Anlage umlaufenden Flaschenträgern (2), die so ausgestaltet sind, dass die darin aufgenommenen Flaschen (1) unterschiedlicher Form und Größe für die Arbeitsgänge an den einzelnen Arbeitsstationen entlang dem Bewegungsweg der Flaschenträger (2) zugänglich sind, und den einzelnen Flaschenträgern (2) zugeordneten Datenträgern (5), die individuelle Informationen für die Arbeitsgänge an den entlang dem Bewegungsweg der Flaschenträger (2) angeordneten Arbeitsstationen enthalten und mittels den einzelnen Arbeitsstationen zugeordneter Auslesevorrichtungen (6) auslesbar sind, **gekennzeichnet durch** eine Arbeitsstation zum individuell dosierbaren Befüllen der Flaschen (2) mit Riechstoffen und Lösungsmittel, enthaltend
- eine Vielzahl von Mikropumpen (15), die rechnergesteuert anhand der vom Datenträger (5) ausgelesenen Informationen jeweils genau dosiert Riechstoffe oder Riechstoffgemische in die Flaschen einspritzen,
- und eine Auffüllvorrlchtung (16) zum rechnergesteuerten Auffüllen der Flaschen mit Lösungsmittel bis zu einem vorgegebenen Füllstand anhand von Daten, die von dem zu dieser Flasche gehörenden Datenträger abgelesen worden sind.

2. Vorrichtung nach Anspruch 1, **gekennzeichnet durch** eine Arbeitsstation (19) zum Aussuchen, Anpassen und Einsetzen einer jeweils individuellen Sprühpumpe, wobei der Arbeitsstation (19) eine Schneidvorrichtung zum individuellen Ablängen des Sprühpumpenschlauchs zugeordnet ist.

3. Vorrichtung nach Anspruch 2, **gekennzeichnet durch** eine Arbeitsstation (21) zum Aufkrimpen der eingesetztes Sprühpumpe.

4. Vorrichtung nach Anspruch 1, **gekennzeichnet durch** eine Arbeitsstation (22) zum Aussuchen und Aufsetzen von individuellen Dekorringen.

5. Vorrichtung nach Anspruch 1, **gekennzeichnet durch** eine Arbeitsstation (23) zum Aussuchen und Aufsetzen von individuellen Verschlusskappen.

6. Vorrichtung nach Anspruch 1, **gekennzeichnet durch** eine Arbeitsstation (14) zum Bedrucken und Aufkleben von Flaschenetiketten, die individuelle Informationen zum Flascheninhalt enthalten.

7. Vorrichtung nach Anspruch 1, **gekennzeichnet durch** eine Arbeitsstation (15) zum Bedrucken und Aufkleben von Bodenetiketten, die Pflichtangaben zum Flascheninhalt enthalten.

8. Vorrichtung nach Anspruch 1, **gekennzeichnet durch** eine Arbeitsstation (24) für die Zuführung von der jeweiligen Flaschenform angepassten Kartoneinlagen mit einheitlichen Außenabmessungen und für das Einlegen der Flaschen in diese Kartoneinlagen bei gleichzeitiger Datenübergabe vom Datenträger an eine nachfolgende Kartonier- und Etikettendruckvorrichtung für individuelle Kartonetiketten.

## Claims

1. A device for mixing and packaging perfume adaptable to individual customer wishes in regard to its composition, its packaging and its identification, comprising a computer-controlled filling and packaging installation and bottle carriers (2) which circulate in said installation and which are so designed that the bottles (1) accommodated therein of different shapes and sizes are accessible for the working operations at the individual working stations along the path of movement of the bottle carriers (2), and data carriers (5) which are associated with the individual bottle carriers (2) and which contain individual items of information for the working operations at the working stations arranged along the path of movement of the bottle carriers (2) and which can be read out by means of reading devices (6) associated with the individual working stations, **characterised by** a working station for individually meterable filling of the bottles (2) with aromatic substances and solvent, including
- a multiplicity of micropumps (15) which under computer control on the basis of the items of information read out from the data carrier (5) respectively inject in precisely metered fashion aromatic substances or aromatic substance mixtures into the bottles, and
- a filling device (16) for computer-controlled filling of the bottles with solvent to a predetermined filling level on the basis of data which have been read off from the data carrier associated with that bottle.

2. A device according to claim 1 **characterised by** a working station (19) for selecting, adapting and inserting a respective individual spray pump, wherein associated with the working station (19) is a cutting device for individually cutting the spray pump hose to length.

3. A device according to claim 2 **characterised by** a working station (21) for crimping on the inserted spray pump.

4. A device according to claim 1 **characterised by** a working station (22) for selecting and fitting on individual decoration rings.

5. A device according to claim 1 **characterised by** a working station (22) for selecting and fitting on individual closure caps.

6. A device according to claim 1 **characterised by** a working station (14) for printing and sticking on bottle labels containing individual items of information relating to the bottle content.

7. A device according to claim 1 **characterised by** a working station (15) for printing and sticking on bottom labels containing compulsory information relating to the bottle content.

8. A device according to claim 1 **characterised by** a working station (24) for feeding cardboard box inserts adapted to the respective bottle shape and of unitary outside dimensions and for introducing the bottles into said cardboard box inserts with simultaneous data transfer from the data carrier to a subsequent boxing and label printing apparatus for individual box labels.

## Revendications

1. Dispositif de mélange et d'emballage de parfum, qui est adaptable en ce qui concerne sa composition, son emballage et sa caractérisation à des souhaits individuels des clients, avec une installation de remplissage et d'emballage commandée par ordinateur et de supports de flacon (2) en rotation, qui sont configurés de façon que les flacons (1) reçus dans ceux-ci de forme et grandeur différentes soient accessibles pour les opérations aux stations de travail individuelles le long du chemin de déplacement des supports de flacon (2), et des supports de données (5) associés aux supports individuels de flacon (2) qui contiennent les informations individuelles pour les opérations aux stations de travail disposées le long du chemin de déplacement des supports de flacon (2) et pouvant être lues au moyen de dispositifs de lecture (6) associés aux stations de travail individuelles, **caractérisé par** une station de travail pour le remplissage pouvant être dosé individuellement des flacons (2) avec des matières odorantes et solvants, comportant
- une pluralité de micro-pompes (15) qui injectent d'une manière commandée par ordinateur, à l'aide des informations lues par le support de données (5), à chaque fois des matières odorantes ou mélanges de matières odorantes dosées d'une manière précise dans les flacons,
- et un dispositif de remplissage (16) pour le remplissage commandé par ordinateur des flacons en solvant jusqu'à un niveau de remplissage prédéfini à l'aide de données qui ont été lues par le support de données associé à ce flacon.

2. Dispositif selon la revendication 1, **caractérisé par** une station de travail (19) pour la sélection, l'adaptation et la mise en place d'une pompe de pulvérisation respectivement individuelle, où est associé à la station de travail (19) un dispositif de coupe pour la mise en longueur individuelle du tuyau de la pompe de pulvérisation.

3. Dispositif selon la revendication 2, **caractérisé par** une station de travail (21) pour le sertissage de la pompe de pulvérisation mise en place.

4. Dispositif selon la revendication 1, **caractérisé par** une station de travail (22) pour la sélection et la mise en place de bagues de décoration individuelles.

5. Dispositif selon la revendication 1, **caractérisé par** une station de travail (23) pour la sélection et la mise en place de capuchons de fermeture individuels.

6. Dispositif selon la revendication 1, **caractérisé par** une station de travail (14) pour l'impression et le collage d'étiquettes de flacon qui contiennent des informations individuelles se rapportant au contenu du flacon.

7. Dispositif selon la revendication 1, **caractérisé par** une station de travail (15) pour l'impression et le collage d'étiquettes de fond qui contiennent des indications obligatoires se rapportant au contenu du flacon.

8. Dispositif selon la revendication 1, **caractérisé par** une station de travail (24) pour l'amenée d'inserts en carton adaptés à la forme respective du flacon avec des dimensions extérieures uniformes et pour la mise en place des flacons dans ces inserts en carton avec un transfert de données simultané du support de données à un dispositif de cartonnage et d'impression d'étiquettes suivant pour des étiquettes en carton individuelles.
